# EUROPÄISCHE PATENTSCHRIFT

(11) **EP 0 610 838 B1**
(45) Veröffentlichungstag und Bekanntmachung des Hinweises auf die Patenterteilung: **02.04.1997**
(21) Anmeldenummer: 94101782.4
(22) Anmeldetag: 07.02.1994
(51) Int. Cl.: A47L 13/253

(54) **Fussbodenwischer**
Floor wiper
Dispositif pour nettoyer le sol

(30) Priorität: 11.02.1993 DE 4303993; 24.12.1993 DE 4345138
(43) Veröffentlichungstag der Anmeldung: 17.08.1994
(73) Patentinhaber: LEIFHEIT Aktiengesellschaft, D-56377 Nassau (DE)
(72) Erfinder: Ohm, Heinz Josef, D-65550 Limburg (DE)

(56) Entgegenhaltungen:
- EP-A- 0 017 208
- DE-A- 2 704 417
- DE-A- 2 720 622
- DE-A- 3 137 791
- DE-C- 3 139 245

## Beschreibung

Die Erfindung betrifft einen Fußbodenwischer zur Aufnahme eines Wechselbezuges entsprechend dem Oberbegriff des Anspruchs 1 (siehe die EP-A-0 017 208).

Bei einem weiteren bekannten Fußbodenwischer dieser Art (DE-A-31 37 791) erfolgt das Arretieren und das Loesen der Arretierung des schwenkbaren Rahmenteils durch Verschwenken des Stieles. Dabei ist mit der Lagerwelle, an welcher der Stiel kardanisch angesetzt ist, ein mehrfach abgebogener Buegel gekoppelt, der ein 180° umgebogenes Ende eines Schenkels des schwenkbaren Rahmenteils umgreift. Dieser Fußbodenwischer ist in der Handhabung nicht optimal, da zum Entriegeln des schwenkbaren Rahmenteils zwecks Abnahme des Wechselbezuges der Stiel in eine bestimmte Richtung um 180° geschwenkt werden muß, was bei beengten Platzverhaeltnissen fast unmoeglich ist. Außerdem besteht beim Aufziehen eines neuen Wechselbezuges die Gefahr eines Einklemmens der Finger, z.B. wenn der Stiel umfaellt. Schließlich ist dieser Fußbodenwischer aufwendig in der Herstellung.

Der Erfindung liegt die Aufgabe zugrunde, einen gattungsgemaeßen Fußbodenwischer zu schaffen, der sich durch eine aeußerst einfache Handhabung auszeichnet, der einen leichten Austausch des Wechselbezuges ermoeglicht, und der mit geringem Aufwand hergestellt werden kann.

Diese Aufgabe wird erfindungsgemaeß durch die im Kennzeichen des Anspruchs 1 angegebenen Merkmale geloest.

Bei dem erfindungsgemaeßen Fußbodenwischer wird die Arretierung des schwenkbaren Rahmenteils durch einfaches Verschwenken des Hebels, beispielsweise durch einen Fußtritt, ueberwunden und gleichzeitig dieses Rahmenteil aus seiner Strecklage verschwenkt, so daß der Wechselbezug abgenommen werden kann oder von selbst abfaellt. Der Hebel und die Rahmenteile koennen durch Steckverbindungen mit der Traegerplatte verbunden sein, so daß sich eine aeußerst einfache Herstellung und Montage ergibt.

Vorteilhafte Weiterbildungen der Erfindung ergeben sich aus den Unteranspruechen.

Einige Ausfuehrungsbeispiele der Erfindung werden im folgenden unter Bezugnahme auf die Zeichnungen beschrieben. Es zeigt:
- Fig. 1: eine Draufsicht des Fußbodenwischers,
- Fig. 2: eine Seitenansicht
- Fig. 3: eine Ansicht der Traegerplatte von unten,
- Fig. 4: einen Teilschnitt entlang der Linie 4-4 in Fig. 1.

Der in Fig. 1 bis 4 dargestellte Fußbodenwischer weist eine Traegerplatte 1 auf, an deren Oberseite ein Stiel 2 ueber eine Achse 3, die in Boecken 4 gelagert ist, kardanisch befestigt ist. An der Traegerplatte 1 sind zwei buegelfoermige Rahmenteiles 5 und 6 angebracht, die in die endseitigen Taschen eines nicht näher dargestellten Wechselbezuges einsteckbar sind. Die beiden Rahmenteile 5 und 6 sind identisch und an den Ecken 5a bzw. 6a ihrer Schenkel um 90° umgebogen. Die Schenkel liegen in seitlichen Rinnen 7 bzw. 8 der Traegerplatte 1. An den Enden der Rinnen befinden sich Sackloecher 9 bzw. 10, in welche die umgebogenen Enden 5a bzw. 6a eingreifen. Das Rahmenteil 6 ist aus der in Fig. 2 gezeigten Strecklage um die von den Enden 6a gebildete Achse A nach unten verschwenkbar, was dadurch ermoeglicht wird, daß die Rinnen 8 nach unten zu offen sind. Das Rahmenteil 6 ist dagegen nicht verschwenkbar, da die Rinnen 7 nach unten zu geschlossen sind. Das schwenkbare Rahmenteil 6 wird in seiner Strecklage durch eine Arretierung gehalten, die von Fortsaetzen oder Nasen 11 gebildet wird, die in den Rinnen 8 an die Traegerplatte 1 angeformt sind.

Zum Verschwenken des Rahmenteils 6 ist ein buegelfoermiger Hebel 12 vorgesehen, der in der Traegerplatte 1 um eine zur Schwenkachse A des Rahmenteils 6 parallele Achse B schwenkbar gelagert ist. Der Hebel 12 liegt in einem Abstand von der Schwenkachse B und von den Nasen 11 bei 13 an den Schenkeln des Rahmenteils 6 an. Wird der Hebel 12 heruntergedrueckt, so drueckt er das Rahmenteil 6 nach unten, wobei die von den Nasen 11 bewirkte Arretierung durch Spreizen der Schenkel des Rahmenteils 6 ueberwunden wird. Der auf den Rahmenteilen 5,6 aufgeschobene Wechselbezug kann nun abgenommen und ersetzt werden.

Zur Schwenklagerung des Hebels 12 ist die Traegerplatte 1 mit nach unten offenen Aufnahmen 14 (Fig. 4) versehen, in welche an den Enden des Hebels 12 angeformte Lagerbolzen 15 eingeclipst sind. Die Traegerplatte 1 weist nach unten zu offene Aussparungen 16 zur Aufnahme der Enden des Buegels 12 auf. Die schraegen oberen Waende 17 der Aussparungen 16 dienen als Anschlaege fuer das Rahmenteil 6 im nicht betaetigten Zustand, wie aus Fig. 4 ersichtlich ist.

Vorzugsweise bestehen die Traegerplatte 1 und der Hebel 12 aus Kunststoff und die Rahmenteile 5,6 aus Metall. Wie ersichtlich, sind der Hebel 12 und die Rahmenteile 5,6 durch einfache Schnappverbindungen mit der Traegerplatte 1 verbunden, so daß sich eine aeußerst einfache Montage ergibt.

Wenn der Fußbodenwischer mit einem Bezug versehen werden soll, tritt der Benutzer auf den Hebel 12, wodurch das Rahmenteil 6 unter Ueberwindung der Arretierung durch die Nasen 11 nach unten schwenkt. Nun kann der Bezug mit seinen endseitigen Taschen 21 auf die Rahmenteile 5,6 aufgeschoben werden. Dann wird das Rahmenteil 6 zurueckgeklappt, wodurch der Bezug gespannt wird. Dabei wird gleichzeitig der Hebel 12 von dem Rahmenteil 6 in seine Ausgangsstellung gemaeß Fig. 4 zurueckgefuehrt.

## Patentansprüche

1. Fußbodenwischer mit zwei an einer Trägerplatte (1) angebrachten bügelförmigen Rahmenteilen (5,6) zur Aufnahme eines Wechelbezuges, wobei das eine Rahmenteil (6) um eine Querachse (A) nach unten schwenkbar an der Trägerplatte (1) gelagert und in seiner Strecklage arretierbar ist, dadurch gekennzeichnet, daß ein Hebel (12) oberhalb des Rahmenteils (6) um eine parallel zur Querachse (A) in den Randbereich der Trägerplatte (1) versetzte Achse (B) gegen das Rahmenteil (6) schwenkbar, dieses im Abstand von der Achse (B) an Stellen (13) beaufschlagend, an der Trägerplatte (1) gelagert ist, und daß das Rahmenteil (6) über eine Arretierung (11) an der Trägerplatte (1) verrastet in der Arbeitsstellung gehalten ist.

2. Fußbodenwischer nach Anspruch 1, dadurch gekennzeichnet, daß die Arretierung des schwenkbaren Rahmenteils (6) von Nasen (11) an der Traegerplatte gebildet ist, die mit den Schenkeln des Rahmenteils (6) zusammenwirken und durch Spreizen der Schenkel beim Verschwenken durch den Hebel (12) ueberwunden werden.

3. Fußbodenwischer nach Anspruch 1 und 2, dadurch gekennzeichnet, daß die freien Enden (6a) der Schenkel zumindest des schwenkbaren Rahmenteils (6) um 90° umgebogen sind und in Sackloecher (10) in die Traegerplatte (1) eingreifen.

4. Fußbodenwischer nach Anspruch 3, dadurch gekennzeichnet, daß beide Rahmenteile (5,6) identisch ausgebildet sind und daß die Schenkel des nicht schwenkbaren Rahmenteils (5) in nach außen zu offenen Fuehrungsrinnen (7) und die Schenkel des verschwenkbaren Rahmenteils (6) in nach außen und unten zu offenen Rinnen (8) an Seitenflaechen der Tragerplatte (1) gefuehrt sind.

5. Fußbodenwischer nach einem der Ansprüche 1 bis 4, dadurch gekennzeichnet, daß die Arretierung von Nasen (11), die zwischen der Querachse (A) und den Stellen (13) angeordnet sind, gebildet wird.

6. Fußbodenwischer nach einem der Ansprüche 1-5, dadurch gekennzeichnet, daß die Schwenklagerung des Hebels (12) von nach unten zu offenen Aufnahmen (14) in der Traegerplatte (1) und in diese von unten eingeschobenen, an den Hebel (12) angeformten Lagerbolzen (15) besteht.

7. Fußbodenwischer nach einem oder mehreren der vorhergehenden Ansprueche, dadurch gekennzeichnet, daß der Hebel (12) buegelfoermig ausgebildet und mit seinen Enden schwenkbar an der Traegerplatte (1) angebracht ist.

8. Fußbodenwischer nach Anspruch 7, dadurch gekennzeichnet, daß die Traegerplatte (1) nach unten zu offene Aussparungen (16) zur Aufnahme der Enden des buegelfoermigen Hebels (12) aufweist, deren obere Waende (17) schraeg nach oben verlaufen und Anschlaege fuer den Hebel (12) im nicht betaetigten Zustand bilden.

9. Fußbodenwischer nach einem der vorhergehenden Ansprueche, dadurch gekennzeichnet, daß die Traegerplatte (1) und der Hebel (12) aus Kunststoff und die Rahmenteile (5,6) aus Metall bestehen und daß der Hebel (12) und die Rahmenteile (5,6) durch einfache Schnappverbindungen mit der Traegerplatte (1) verbunden sind.

## Claims

1. Floor wiper having two bow-shaped frame parts (5, 6) mounted on a bearing plate (1) to receive an exchangeable cover, one frame part (6) being mounted on the bearing plate (1) so as to be pivotable downwards about a transverse axis (A) and being able to be retained in its extended position, characterized in that a lever (12) is mounted on the bearing plate (1) above the frame part (6) so as to be pivotable against the frame part (6) about an axis (B) offset into the edge region of the bearing plate (1) parallel to the transverse axis (A), and when doing so acting upon points (13) at a distance from the axis (B), and in that the frame part (6) is held on the bearing plate (1), locked in the operating position by means of a retention (11).

2. Floor wiper according to Claim 1, characterized in that the retention of the pivotable frame part (6) is formed by lugs (11) on the bearing plate, which lugs interact with the limbs of the frame part (6) and are overcome by spreading the limbs when pivoted by the lever (12).

3. Floor wiper according to Claims 1 and 2, characterized in that the free ends (6a) of the limbs at least of the pivotable frame part (6) are bent over through 90°C and engage in blind holes (10) in the bearing plate (1).

4. Floor wiper according to Claim 3, characterized in that the two frame parts (5, 6) are of identical design, and that the limbs of the non-pivotable frame part (5) are guided in guide grooves (7) which are open towards the outside and the limbs of the pivotable frame part (6) are guided in grooves (8), which are open towards the outside and bottom, on side surfaces of the bearing plate (1).

5. Floor wiper according to one of Claims 1 to 4, characterized in that the retention is formed by lugs (11) which are arranged between the transverse axis (A) and the points (13).

6. Floor wiper according to one of Claims 1 to 5, characterized in that the pivoting mounting of the lever (12) is composed of receivers (14), which are open towards the bottom, in the bearing plate (1) and mounting pins (15) which are pushed into the said bearing plate from the bottom and are formed on the lever (12).

7. Floor wiper according to one or more of the preceding claims, characterized in that the lever (12) is of bow-shaped design and is mounted on the bearing plate (1) so as to be pivotable by its ends.

8. Floor wiper according to Claim 7, characterized in that the bearing plate (1) has recesses (16) to receive the ends of the bow-shaped lever (12), which recesses are open towards the bottom and whose upper walls (17) extend obliquely upwards and form stops for the lever (12) in the non-actuated state.

9. Floor wiper according to one of the preceding claims, characterized in that the bearing plate (1) and the lever (12) are made of plastic and the frame parts (5, 6) of metal, and in that the lever (12) and the frame parts (5, 6) are connected to the bearing plate (1) by simple snap-on connections.

## Revendications

1. Dispositif pour nettoyer le sol, présentant deux parties d'encadrement (5, 6) en forme d'arceaux, installées sur une plaque de support (1) et destinées à recevoir une garniture remplaçable, l'une (6) des parties d' encadrement étant montée à pivotement vers le bas sur la plaque de support (1), autour d'un axe transversal (A), et pouvant être arrêtée dans sa position déployée, caractérisé par le fait qu'un levier (12) est monté à pivotement vers la partie d'encadrement (6) sur la plaque de support (1), au-dessus de ladite partie d'encadrement (6), autour d'un axe (B) décalé parallèlement à l'axe transversal (A) dans la région marginale de la plaque de support (1), et sollicite ladite partie dans des zones (13) à distance dudit axe (B) ; et par le fait que la partie d'encadrement (6) est retenue dans la position de travail par encliquetage sur la plaque de support (1), au moyen d'un système d'arrêt (11).

2. Dispositif pour nettoyer le sol, selon la revendication 1, caractérisé par le fait que le système d'arrêt de la partie d'encadrement (6) pivotante est formé, sur la plaque de support, par des mentonnets (11) qui coopèrent avec les branches de ladite partie d'encadrement (6), et dont l'action est surmontée par écartement desdites branches lors du pivotement imprimé par le levier (12).

3. Dispositif pour nettoyer le sol, selon les revendications 1 et 2, caractérisé par le fait que les extrémités libres (6a) des branches d'au moins la partie d'encadrement (6) pivotante sont coudées à 90°, et pénètrent dans des trous borgnes (10) pratiqués dans la plaque de support (1).

4. Dispositif pour nettoyer le sol, selon la revendication 3, caractérisé par le fait que les deux parties d'encadrement (5, 6) sont de réalisations identiques ; et par le fait que les branches de la partie d'encadrement (5) non pivotante et les branches de la partie d'encadrement (6) pivotante sont respectivement guidées, sur des surfaces latérales de la plaque de support (1), dans des saignées de guidage (7) ouvertes vers l'extérieur, et dans des saignées (8) ouvertes vers l'extérieur et vers le bas.

5. Dispositif pour nettoyer le sol, selon l'une des revendications 1 à 4, caractérisé par le fait que le système d'arrêt est formé par des mentonnets (11) interposés entre l'axe transversal (A) et les zones (13).

6. Dispositif pour nettoyer le sol, selon l'une des revendications 1-5, caractérisé par le fait que le montage pivotant du levier (12) est constitué par des logements (14) ouverts vers le bas, ménagés dans la plaque de support (1), et par des tourillons (15) qui sont insérés de bas en haut dans lesdits logements, et sont façonnés d'un seul tenant avec le levier (12).

7. Dispositif pour nettoyer le sol, selon l'une ou plusieurs des revendications précédentes, caractérisé par le fait que le levier (12) est réalisé d'une configuration en étrier et peut pivoter, par ses extrémités, sur la plaque de support (1).

8. Dispositif pour nettoyer le sol, selon la revendication 7, caractérisé par le fait que la plaque de support (1) présente, pour recevoir les extrémités du levier (12) en forme d'étrier, des échancrures (16) qui sont ouvertes vers et bas et dont les parois supérieures (17) s'étendent à l'oblique vers le haut, et forment des butées destinées audit levier (12) à l'état non actionné.

9. Dispositif pour nettoyer le sol, selon l'une des revendications précédentes, caractérisé par le fait que la plaque de support (1) et le levier (12) consistent en une matière plastique, et les parties d'encadrement (5, 6) consistent en un métal ; et par le fait que le levier (12) et les parties d'encadrement (5, 6) sont reliés à la plaque de support (1) par de simples liaisons à déclic.
